# EUROPÄISCHE PATENTSCHRIFT

(11) **EP 2 310 118 B1**
(45) Veröffentlichungstag und Bekanntmachung des Hinweises auf die Patenterteilung: **09.05.2012**
(21) Anmeldenummer: 09764444.7
(22) Anmeldetag: 05.11.2009
(51) Int. Cl.: B01F 13/10, B01F 15/04

(54) **Dosiersystem und Verfahren zum Dosieren eines Mediums**
Dosing system and method for the dosing of a medium
Système de dosage et procédé de dosage d'un fluide

(30) Priorität: 07.11.2008 DE 102008056300
(43) Veröffentlichungstag der Anmeldung: 20.04.2011
(73) Patentinhaber: Sartorius Stedim Biotech GmbH, 37079 Göttingen (DE); Sartorius Weighing Technology GmbH, 37075 Göttingen (DE)
(72) Erfinder: REIF, Oscar-Werner, 30173 Hannover (DE); BAUMFALK, Reinhard, 37083 Göttingen (DE); SCHMIDT, Dieter, 37124 Rosdorf (DE); OLDENDORF, Christian, 37077 Göttingen (DE); WEITEMEIER, Swen, 37139 Adelebsen (DE)
(74) Vertreter: Schneider, Peter Christian
(86) Internationale Anmeldenummer: PCT/EP2009/007940
(87) Internationale Veröffentlichungsnummer: WO 2010/052002

(56) Entgegenhaltungen:
- EP-A1- 0 351 681
- EP-A1- 0 461 371
- EP-A1- 0 726 225
- WO-A1-2005/107933
- JP-A- 2003 165 117
- US-A1- 2005 205 658

## Beschreibung

Die Erfindung betrifft ein Dosiersystem mit einer Dosiersteuerung, mindestens einem ein zu dosierendes Medium enthaltenden austauschbaren Behälter und einem mit dem Behälter verbindbaren Dosierventil, wobei mindestens ein mit dem Medium in Berührung kommender Teil des Dosierventils als eine austauschbare Systemkomponente ausgebildet ist und eine maschinenlesbare Codierung zur Identifikation aufweist, wobei der mindestens eine Behälter als austauschbare Systemkomponente eine maschinenlesbare Codierung zur Identifikation aufweist, und wobei die Dosiersteuerung mit einer Kommunikationseinheit zum Lesen der Codierungen verbunden ist.

Die Erfindung betrifft weiterhin ein Verfahren zum Dosieren eines in einem austauschbaren Behälter eines Dosiersystems angeordneten Mediums, das von einer Dosiersteuerung gesteuert über ein mit dem Behälter verbundenes Dosierventil einem Dosierbehälter zugeführt wird.

Dosiersysteme können austauschbare Systemkomponenten, wie Behälter (z.B. Bags) mit einem zu dosierenden Medium und mit den Behältern zu verbindenden Ventile aufweisen.

Derartige Dosiersysteme finden zum Mischen von Farben, Duftstoffen, Lebensmitteln, pharmazeutischen und biotechnologischen Erzeugnissen ihre Anwendung.

Aus der US 2008/0173668 A1 ist ein Dosiersystem mit einer Steuer- und Regeleinheit bzw. Dosiersteuerung und ein Verfahren bekannt, das mindestens einen ein zu dosierendes Medium enthaltenden austauschbaren Behälter und ein mit dem Behälter verbindbares Dosierventil umfasst. Sowohl der Behälter als auch das Dosierventil weisen eine von einer Kommunikationseinheit lesbare Codierung zur Identifikation auf. Dabei kann mindestens ein Eigenschaftsmerkmal oder Zustandsmerkmal in der Steuer- und Regeleinheit oder in einer separaten Recheneinheit mit wenigstens einem Schwellwert verglichen und ggf. der Dosiervorgang unterbrochen werden.

Nachteilig dabei ist, dass bei dem bekannten System die Dosiermenge und -zeit bzw. das zu dosierende Volumen relativ aufwendig über zu ermittelnde Fließparameter bestimmt und geregelt wird. Weiterhin nachteilig ist, dass bei einer Vielzahl von austauschbaren Systemkomponenten deren Codierungen über eine gemeinsame Leseverbindung zur Kommunikationseinheit ausgelesen werden, was zu Fehlern führen kann.

Aus der US 7 052 603 B2 ist ein Dosiersystem bekannt, bei dem mehrere ein zu dosierendes Medium enthaltende Behälter, die als austauschbare Einwegbeutel ausgebildet sind, über ein Schlauchsystem zusammengeschaltet und über eine Pumpe mit einem Zielbehälter verbunden sind. Dabei ist jeden der Einwegbeutel ein eigenes Dosierventil nachgeschaltet. Die Dosierventile und die Pumpe werden von einer Dosiersteuerung gesteuert.

Nachteilig dabei ist, dass nicht sichergestellt werden kann, dass beim Austausch eines Einwegbeutels jeweils der richtige und vorgesehene Behälter angeschlossen wird.

Auch aus der DE 602 17 201 D2 ist ein Dosiersystem mit einer Dosiersteuerung bekannt, wobei mehrere austauschbare Behälter bzw. Einwegbeutel über ein Schlauchsystem mit einem Zielbehälter, beispielsweise einer Spritze, die gleichzeitig eine steuerbare Pumpe bildet, zu verbinden. Als Ventile werden dabei Schlauch- bzw. Klemmventile benutzt, die von einer Dosiersteuerung gesteuert werden.

Auch dieses Dosiersystem weist die oben beschriebenen Nachteile auf.

Aus der EP 1 950 538 A2 ist ein Dosiersystem zur Dosierung von Farbkomponenten bekannt. Die einzelnen Farbkomponenten werden jeweils aus einem Vorratsbehälter einem fest installierten und mit einer Waage verbunden (Zwischen-) Behälter zugeführt. Mit Hilfe von Druckluft werden die Farbkomponenten aus ihren Behältern jeweils über eine Ausgangsleitung und einem mit der Ausgangsleitung verbundenen Dosierventil einem gemeinsamen Zielbehälter zugeführt, dessen Gewicht ebenfalls über eine Waage kontrollierbar ist.

Nachteilig dabei ist, dass bei Austausch der Vorratsbehälter eine Verwechselung nicht ausgeschlossen werden kann.

Weiterhin nachteilig ist, das zusätzliche fest installierte (Zwischen-) Behälter notwendig sind, die als Wägebehälter jeweils mit einer Waage verbunden sind.

Weiterhin ist aus der WO 00/42969 A1 eine Vorrichtung und ein Verfahren zur Überwachung der Qualität und zur Identifikation von in einem Behälter, vorzugsweise einem Kunststoffbeutel, aufbewahrten flüssigen Medium, bekannt. Ein beutelförmiger Behälter zur Aufbewahrung von Blut, Blutplasma, Injektionslösungen oder dergleichen weist eine mit dem Behälterinneren in Berührung stehende Tasche auf, in der Sensoren für Temperaturmessungen angeordnet sind. In dieser Tasche ist zudem eine integrierte Schaltung vorgesehen, auf der eine Prozessoreinheit angeordnet ist, die mit den Sensoren verbunden ist. Über eine Kommunikationsschnittstelle ist eine Verbindung zu einem Rechner vorgesehen.

Nachteilig dabei ist, dass zwar die korrekte Lagerung des in dem Behälter befindlichen Mediums kontrolliert werden kann, nicht aber die weitere Verwendung des Behälters innerhalb eines Dosiersystems.

Aus der US 7 259 675 B2 auch veröffentlicht als US 2005/0205658 ist ein Prozessgeräte-Überwachungssystem bekannt, bei dem einzelne Prozessgeräte bzw. Systemkomponenten, zum Beispiel eine Pumpe, die über eine Leitung mit einem Behälter verbunden ist, und ein Ventil, das über eine zweite Leitung ebenfalls mit dem Behälter verbunden ist, jeweils einen Transponder bzw. einen RFID-tag mit einer auslesbaren Codierung aufweisen. Die Codierungen lassen sich dabei mit einem separaten, manuell zu bedienenden Lesegerät auslesen und in einer Datenbank speichern.

Nachteilig dabei ist, dass sich dabei zwar überprüfen lässt, ob die zulässigen und vorgesehenen Systemkomponenten vorhanden sind, dass sich aber nicht überprüfen lässt, ob sie an der vorgesehenen Stelle angeordnet sind, da das Lesegerät von Hand an die Transponder herangeführt werden muss. Insbesondere lässt sich mit der bekannten Vorrichtung bei mehr als zwei Systemkomponenten mit Transponder die korrekte Zuordnung nicht mehr feststellen und manuelle Bedienfehler können nicht ausgeschlossen werden.

Aus der WO 2005/107933 A1 ist ein Dosiersystem mit einer Dosiersteuerung und einer Mehrzahl von ringförmig angeordneten Behältern mit zu dosierenden Medien, die an ihrer Ausgangsöffnung jeweils ein Dosierventil aufweisen, bekannt. Die einzelnen Behälter können in einer Füllposition über einen aufsetzbaren Nachfüllbehälter aufgefüllt werden. Der Nachfüllbehälter kann eine maschinenlesbare Codierung aufweisen, deren Inhalt der Dosiersteuerung zugeführt werden kann. Nachteilig dabei ist, dass für die sichere Funktion die Behälter und deren Dosierventile nicht ausgetauscht werden können. Damit sind die Behälter auch nicht zur Verwendung als Einwegbehälter geeignet.

Aus der JP 2003 165117 A ist ein Dosiersystem zum Abfüllen von puderförmigen Medien aus mehreren Behältern bekannt, bei dem die Behälter jeweils eine an einer Kette befestigte Lochkarte aufweisen, die über einen Lochkartenleser auslesbar ist.

Die Aufgabe der vorliegenden Erfindung ist es, die bekannten Dosiersysteme und Verfahren zum Dosieren so zu verbessern, dass sichergestellt wird, dass nur zulässige und für den Dosiervorgang vorgesehene Systemkomponenten miteinander verbunden werden. Insbesondere soll die Sicherheit der Kommunikation mit den Systemkomponenten erhöht werden und die Sicherheit gegenüber der Umwelt.

Die das Dosiersystem betreffende Aufgabe wird in Verbindung mit den Merkmalen des Oberbegriffes von Anspruch 1 dadurch gelöst, dass die mit Medium in Berührung kommenden austauschbaren Teile als Einwegteile ausgebildet sind, und dass die Kommunikationseinheit zu jeder austauschbaren Systemkomponente oder deren Codierung eine eigene Leseverbindung aufweist.

Dadurch, dass der mit dem Medium in Berührung kommende Teil des Dosierventils als eine austauschbare Systemkomponente ausgebildet ist und eine maschinenlesbare Codierung zur Identifikation aufweist, kann der Behälter als weitere austauschbare Systemkomponente, die ebenfalls eine maschinenlesbare Codierung zur Identifikation aufweist von der Dosiersteuerung mit Hilfe einer Kommunikationseinheit ausgelesen und die Zulässigkeit der verwendeten austauschbaren Systemkomponenten überprüft werden.

Damit kann zuverlässig verhindert werden, dass ungeeignete nicht vorgesehene Systemkomponenten verwendet werden. Damit kann z.B. auch sichergestellt werden, dass Dosierventile zum Erhalt der Sortenreinheit immer nur für einen Flüssigkeitstyp bzw. ein Medium verwendet werden.

Durch die eigene Leseverbindung der Kommunikationseinheit zu jeder austauschbaren Systemkomponente bzw. deren Codierung wird die Sicherheit der Kommunikation erhöht. Die Leseverbindung kann dabei insbesondere durch eine der Codierung bzw. Systemkomponente zugeordnete benachbarte Leseeinrichtung oder Antenne hergestellt werden. Dadurch wird vor allem bei mehr als zwei austauschbaren Systemkomponenten mit Codierungen eine zuverlässige Zuordnung der Systemkomponenten und ihren Codierungen durch die Kommunikationseinheit erreicht.

Durch die Ausbildung der austauschbaren Teile als Einwegteile ist es möglich, diese zu sterilisieren und in sterilen Verpackungen anzuliefern. Zudem erübrigt sich eine Reinigung der Einwegteile und außerdem kann eine Kontamination der Umwelt mit dem Medium besser vermieden werden.

Gemäß einer bevorzugten Ausführungsform der Erfindung sind eine Mehrzahl von Behältern als austauschbare Systemkomponenten vorgesehen, die mit dem ihnen zugeordneten mit dem Medium in Berührung kommenden Teil des Dosierventils fest verbunden sind, wobei die Behälter mit dem mit ihnen fest verbundenen Teil des Dosierventils jeweils nur eine maschinenlesbare Codierung zur Identifikation aufweisen.

Wenn die mit dem Medium in Berührung kommenden Teile mit ihren Behältern fest verbunden sind, reicht jeweils eine Codierung zur Identifizierung von Behälter und Ventil.

Gemäß einer weiteren bevorzugten Ausführungsform der Erfindung ist eine Pumpe vorgesehen, bei der mindestens das mit dem zu fördernden Medium in Kontakt kommende Teil als austauschbare Systemkomponente ausgebildet ist und eine maschinenlesbare Codierung aufweist.

Damit lässt sich eine Pumpe bzw. der mit dem zu fördernden Medium in Kontakt kommende Teil als weitere austauschbares Systemkomponente in das Dosiersystem integrieren und ebenfalls von der Dosiersteuerung auf die Zulässigkeit seiner Verwendung überprüft werden.

Nach einer weiteren bevorzugten Ausführungsform der Erfindung steht die Dosiersteuerung mit einem Systemkomponentenspeicher in Verbindung in dem mindestens die Codierungen der austauschbaren Systemkomponenten hinterlegbar sind. Durch die Hinterlegung der Codierungen in einem beispielsweise der Dosiersteuerung zugeordneten Systemkomponentenspeicher stehen die Codierungen bzw. Identifikationsdaten für Dokumentationszwecke auch nach dem Austausch von Systemkomponenten noch zur Verfügung.

Nach einer weiteren bevorzugten Ausführungsform der Erfindung sind in dem Systemkomponentenspeicher auch Dosierinformationen hinterlegbar, die der Dosiersteuerung zur Steuerung des Dosierprozesses dienen können.

Nach einer weiteren bevorzugten Ausführungsform der Erfindung ist die Codierung als ein Strichcode eines Etikettes ausgebildet. Die Codierung kann aber auch als ein in einem Identifikationsspeicher abgelegter Identifikationscode ausgebildet sein. Die Verwendung eines Identifikationsspeichers hat den Vorteil, dass der die Codierung aufweisende Identifikationsspeicher über die Kommunikationseinheit nicht nur auslesbar sondern auch beschreibbar ist. Dadurch lassen sich in den Identifikationsspeicher auch Sperrvermerke einschreiben, die eine wiederholte unzulässige Verwendung verhindern können.

Nach einer weiteren bevorzugten Ausführungsform der Erfindung ist der Identifikationsspeicher als ein EEPROM (Electrically Erasable Programmable Read-Only Memory) oder ein Transponder bzw. ein RFID (Radio Frequency Identification) -System ausgebildet.

Nach einer weiteren bevorzugten Ausführungsform der Erfindung besteht das Dosierventil aus einem in ein Schlauchsystem integrierbaren separaten Ventilteil zum Einmalgebrauch und aus einem wiederverwendbaren von der Dosiersteuerung steuerbaren Stellantrieb. Das Dosierventil kann dabei als ein Klemmventil, Klappenventil, Schieberventil oder ein Membranventil ausgebildet sein.

Das Dosierventil kann aber auch als ein Magnetventil, das beispielsweise kontaktlos über eine das Magnetventil umschließende Magnetspule geschaltet wird, ausgebildet sein. Dabei kann die Magnetspule gleichzeitig als Antenne eines Transponderlesegerätes genutzt werden.

Nach einer weiteren bevorzugten Ausführungsform der Erfindung besteht auch die Pumpe aus einem in ein Schlauchsystem integrierbaren separaten Pumpenteil zum Einmalgebrauch und aus einem wiederverwendbaren von der Dosiersteuerung steuerbaren Antrieb.

Nach einer weiteren bevorzugten Ausführungsform der Erfindung weist die Pumpe einen auswechselbaren Schlauch einer Schlauchpumpe oder einen auswechselbaren Pumpenkopf einer Kreisel- oder Druckkolbenpumpe oder einer Membranpumpe als separates Pumpenteil auf.

Gemäß einer weiteren bevorzugten Ausführungsform der Erfindung ist eine das Gewicht des Behälters kontrollierende Waage als Dosiersensor vorgesehen. Es ist aber auch möglich zusätzlich oder stattdessen einen das zu dosierende Medium aufnehmenden Zielbehälter an oder auf einer Waage anzuordnen, die einen Dosiersensor bildet.

Dies hat den Vorteil, dass Restmengen in einem dem Behälter nachgeordneten Zuleitungs- bzw. Schlauchsystem nicht das Messergebnis verfälschen können.

Die Aufgabe bzgl. des Verfahrens wird gelöst durch ein Verfahren zum Dosieren eines in einem austauschbaren Behälter eines Dosiersystems angeordneten Mediums, das von einer Dosiersteuerung gesteuert über ein mit dem Behälter verbundenes Dosierventil einem Zielbehälter zugeführt wird, wobei vor Beginn des Dosiervorganges maschinenlesbare Codierungen, die an austauschbaren mit dem Medium in Berührung kommenden und als Einwegteile ausgebildeten

Systemkomponenten angeordnet sind, von einer Kommunikationseinheit über jeweils eigene Leseverbindungen ausgelesen und von der mit der Kommunikationseinheit in Verbindung stehenden Dosiersteuerung die Zulässigkeit der Verwendung der die Codierungen aufweisenden Systemkomponenten überprüft wird.

Damit kann zuverlässig verhindert werden, dass ungeeignete nicht vorgesehene Systemkomponenten verwendet werden. Damit kann z.B. auch sichergestellt werden, dass Dosierventile zum Erhalt der Sortenreinheit immer nur für einen Flüssigkeitstyp bzw. ein Medium verwendet werden. Bei falschen bzw. unzulässigen Systemkomponenten kann der Dosiervorgang abgebrochen bzw. gesperrt und das Ereignis abgespeichert werden.

Gemäß einer bevorzugten Ausführungsform der Erfindung werden zur Überprüfung der Zulässigkeit der Verwendung von Systemkomponenten (zum Beispiel Einmalgebrauch, richtige Zuordnung von Dosierventil und Komponenten, richtige Komponente), deren Codierungen von der Dosiersteuerung mit in einem Systemkomponentenspeicher und/oder einem Identifikationsspeicher der Systemkomponenten und/oder in einer Datenbank abgelegten Daten verglichen.

Bei unzulässigen Systemkomponenten wird der Dosiervorgang abgebrochen bzw. gesperrt. Dabei kann mindestens in dem den unzulässigen Systemkomponenten zugeordneten Speicher ein Sperrvermerk eingeschrieben werden. Durch den Sperrvermerk wird sichergestellt, dass die unzulässigen Systemkomponenten nicht erneut verwendet werden.

Die Identifikationsdaten des Behälters können in dem Systemkomponentenspeicher und/oder Identifikationsspeicher des mit dem Behälter verbundenen Dosierventils und/oder in einer Datenbank abgelegt werden

Dosierinformationen über den Dosiervorgang können insbesondere zur Dokumentation in dem Systemkomponentenspeicher und/oder Identifikationsspeicher und/oder einer Datenbank abgelegt werden. Dadurch wird eine Rückverfolgbarkeit des Dosierprozesses bis zum Hersteller ermöglicht.

Weitere Einzelheiten der Erfindung ergeben sich aus der nachfolgenden ausführlichen Beschreibung und den beigefügten Zeichnungen, in denen bevorzugte Ausführungsformen der Erfindung beispielhaft veranschaulicht sind.

In den Zeichnungen zeigen:
- Figur 1:: eine schematische Darstellung eines Dosiersystems,
- Figur 2:: eine schematische Darstellung eines weiteren Dosiersystems,
- Figur 3:: eine schematische Darstellung eines Dosiersystems mit mehreren Behältern und
- Figur 4:: eine schematische Darstellung eines Dosiersystems mit mehreren Behältern, die an einem Lastarm einer gemeinsamen Waage angeordnet sind,

- Figur 5:: eine schematische Darstellung eines Verfahrensablaufes vor Beginn des Dosiervorganges.
- Figur 6:: eine schematische Darstellung eines alternativen Verfahrensablaufes vor Beginn des Dosiervorganges und
- Figur 7:: eine schematische Darstellung eines weiteren alternativen Verfahrensablaufes vor Beginn des Dosiervorganges.

Ein Dosiersystem 1 besteht im Wesentlichen aus einem Behälter 2, einem Dosierventil 3, einer Dosiersteuerung 4 und einer Kommunikationseinheit 5.

Entsprechend dem Ausführungsbeispiel der Figur 1 weist der Behälter 2 und das Dosierventil 3 jeweils einen Identifikationsspeicher 6 mit einer individuellen maschinenlesbaren Codierung zur Identifikation auf. Der Identifikationsspeicher 6 ist bevorzugt Teil eines Transponders, der von der Kommunikationseinheit 5 auslesbar und auch beschreibbar ist.

Der Behälter 2 ist in den Ausführungsbeispielen als ein flexibler Einwegbeutel ausgebildet, der das zu dosierende Medium enthält und eine austauschbare Systemkomponente bildet.

Das Dosierventil 3 besteht aus einem mit dem Medium in Berührung kommenden separaten Ventilteil 7, das zum Einmalgebrauch ausgebildet ist und eine austauschbare Systemkomponente bildet, und aus einem wiederverwendbaren von der Dosiersteuerung 4 steuerbaren Stellantrieb 8.

Der Behälter 2 kann mit einer Waage 9 verbunden sein, die sein Gewicht ermittelt und als Dosiersensor arbeitet, welcher seine ermittelten Werte an die Dosiersteuerung 4 weitergibt.

Das Dosierventil 3' des Ausführungsbeispiels von Figur 2 ist als ein Magnetventil 10 ausgebildet, das den Identifikationsspeicher 6 trägt und die mit dem Medium in Berührung kommende austauschbare Systemkomponente bildet. Das Magnetventil 10 wird von einer Magnetspule 11 umschlossen, die kontaktlos das Magnetventil 10 schaltet und mit der Dosiersteuerung 4 in Verbindung steht.

Entsprechend den Ausführungsbeispielen der Figuren 2, 3 und 4 weist die Kommunikationseinheit 5 den Identifikationsspeichern 6 vorgelagerte Antennen 12 auf, die über Leitungen 13 jeweils mit der Kommunikationseinheit 5 verbunden sind.

Das Ausführungsbeispiel der Figur 3 zeigt ein Dosiersystem 1" mit einer Mehrzahl (beispielsweise drei) von Behältern 2, beispielsweise drei Behälter 2, auf, die über ein Schlauchsystem 14 mit einem Zielbehälter 15 verbunden sind. Die Behälter 2 können jeweils an einer mit der Dosiersteuerung 4 in Verbindung stehenden Waage 9 angeordnet sein. Zusätzlich oder alternativ ist der Zielbehälter 15 auf einer Waagschale 16 einer Waage 17 angeordnet, die ebenfalls als Dosiersensor ausgebildet ist und mit der Dosiersteuerung 4 in Verbindung steht. Dem Zielbehälter 15 ist eine Pumpe 18 vorgelagert, die einen separaten Pumpenteil 19 zum Einmalgebrauch aufweist und als austauschbare Systemkomponente ebenfalls einen Identifikationsspeicher 6 aufweist, und aus einem wiederverwendbaren, von der Dosiersteuerung 4 steuerbaren Antrieb 20.

Das Ausführungsbeispiel der Figur 4 zeigt ein Dosiersystem 1"' mit einer Mehrzahl (beispielsweise drei) von Behältern 2, die an einem gemeinsamen Lastaufnehmer der Waage 9' angeordnet sind. Eine Dosierung muss dabei zeitlich sequentiell erfolgen.

Vor dem Start des Dosiervorganges werden entsprechend den Figuren 5,6 und 7 die Codierungen der Systemkomponenten 2, 7, 10, 19 sowie die entsprechenden Daten aus einem mit der Dosiersteuerung 4 verbundenen Systemkomponentenspeicher 21 ausgelesen.

Durch Vergleich der ausgelesenen Daten erfolgt eine Prüfung auf zulässige Verwendung, d.h. stimmen die Daten überein ist die Verwendung zulässig, stimmen die Daten nicht überein, ist die Verwendung unzulässig.

Bei einer unzulässigen Verwendung von Systemkomponenten 2, 7, 10, 19 erfolgt eine Sperrung bzw. Abbruch des Dosiervorganges. Weiter können ein Sperren der unzulässigen Systemkomponenten sowie ein Einschreiben eines Sperrvermerkes in den jeweiligen Identifikationsspeicher 6 erfolgen. Zusätzlich kann ein Sperrvermerk im Systemkomponentenspeicher 21 erfolgen.

Bei zulässiger Verwendung der Systemkomponenten 2, 7, 10, 19 erfolgt ein Auslesen von weiteren Informationen der den Systemkomponenten 2, 7, 10, 19 zugeordneten Speicher, also insbesondere des Identifikationsspeichers 6. Hierbei erfolgt eine Prüfung auf evtl. Sperr- oder Benutzungsvermerke. Soweit Sperr- oder Benutzungsvermerke vorhanden sind, erfolgt eine Sperrung des Dosiervorganges und ein Einschreiben weiterer Sperrvermerke. Soweit kein Sperr- oder Benutzungsvermerk vorhanden ist, wird der Start des eigentlichen Dosiervorganges freigegeben.

### Bezugszeichenliste

- 1, 1" , 1"': Dosiersystem
- 2: Behälter
- 3, 3': Dosierventil
- 4: Dosiersteuerung
- 5: Kommunikationseinheit
- 6: Identifikationsspeicher
- 7: separates Ventilteil von 3
- 8: Stellantrieb von 3
- 9, 9': Waage
- 10: Magnetventil von 3'
- 11: Magnetspule von 3'
- 12: Antenne von 5
- 13: Leitung
- 14: Schlauchsystem
- 15: Zielbehälter
- 16: Waagschale
- 17: Waage
- 18: Pumpe
- 19: Pumpenteil von 18
- 20: Antrieb von 18
- 21: Systemkomponentenspeicher
- 22: Leseverbindung

## Patentansprüche

1. Dosiersystem mit einer Dosiersteuerung (4), mindestens einem ein zu dosierendes Medium enthaltenden austauschbaren Behälter (2) und einem mit dem Behälter (2) verbindbaren Dosierventil (3, 3'),
wobei mindestens ein mit dem Medium in Berührung kommender Teil des Dosierventils (3, 3') als eine austauschbare Systemkomponente (7, 10) ausgebildet ist und eine maschinenlesbare Codierung zur Identifikation aufweist,
wobei der mindestens eine Behälter (2) als austauschbare Systemkomponente (2) eine maschinenlesbare Codierung zur Identifikation aufweist, und
wobei die Dosiersteuerung (4) mit einer Kommunikationseinheit (5) zum Lesen der Codierungen (5) verbunden ist,
**dadurch gekennzeichnet,**
**dass** die mit Medium in Berührung kommenden austauschbaren Teile (2, 7, 10,19) als Einwegteile ausgebildet sind, und dass die Kommunikationseinheit (5) zu jeder austauschbaren Systemkomponente (2, 7, 10, 19) oder deren Codierung eine eigene Leseverbindung (22) aufweist.

2. Dosiersystem nach Anspruch 1,
**dadurch gekennzeichnet,**
**dass** eine Mehrzahl von Behältern (2) als austauschbare Systemkomponenten (2) vorgesehen sind, die mit dem ihnen zugeordneten mit dem Medium in Berührung kommenden Teil des Dosierventils (3, 3') fest verbunden sind,
wobei die Behälter (2) mit dem mit ihnen fest verbundenen Teil des Dosierventils (3, 3') jeweils nur eine maschinenlesbare Codierung zur Identifikation aufweisen.

3. Dosiersystem nach Anspruch 1 oder 2,
**dadurch gekennzeichnet,**
**dass** eine Pumpe (18) vorgesehen ist, bei der mindestens das mit dem zu fördernden Medium in Kontakt kommende Teil als austauschbare Systemkomponente (19) ausgebildet ist und eine maschinenlesbare Codierung aufweist.

4. Dosiersystem nach einem der Ansprüche 1 bis 3,
**dadurch gekennzeichnet,**
**dass** die Dosiersteuerung (4) mit einem Systemkomponentenspeicher (21) in Verbindung steht, in dem mindestens die Codierungen der austauschbaren Systemkomponenten (2, 7, 10, 19) hinterlegbar sind.

5. Dosiersystem nach Anspruch 4,
**dadurch gekennzeichnet,**
**dass** in dem Systemkomponentenspeicher (21) Dosierinformationen hinterlegbar sind.

6. Dosiersystem nach einem der Ansprüche 1 bis 5,
**dadurch gekennzeichnet,**
**dass** die Codierung als ein Strichcode eines Etikettes ausgebildet ist.

7. Dosiersystem nach einem der Ansprüche 1 bis 6,
**dadurch gekennzeichnet,**
**dass** die Codierung als ein in einem Identifikationsspeicher (6) abgelegter Identifikationscode ausgebildet ist.

8. Dosiersystem nach Anspruch 7,
**dadurch gekennzeichnet,**
**dass** der die Codierung aufweisende Identifikationsspeicher (6) über die Kommunikationseinheit (5) beschreibbar ist.

9. Dosiersystem nach Anspruch 7 oder 8,
**dadurch gekennzeichnet,**
**dass** der Identifikationsspeicher (6) ein EEPROM oder ein Transponder ist.

10. Dosiersystem nach einem der Ansprüche 1 bis 9,
**dadurch gekennzeichnet,**
**dass** die mit Medium in Berührung kommenden Teile sterilisierbar ausgebildet sind.

11. Dosiersystem nach einem der Ansprüche 1 bis 10,
**dadurch gekennzeichnet,**
**dass** das Dosierventil (3, 3') aus einem in ein Schlauchsystem integrierbaren separaten Ventilteil (7) zum Einmalgebrauch und aus einem wieder verwendbaren von der Dosiersteuerung (4) steuerbaren Stellantrieb (8) besteht.

12. Dosiersystem nach einem der Ansprüche 1 bis 11,
**dadurch gekennzeichnet,**
**dass** das Dosierventil (3) als ein Klemmventil, Klappenventil, Schieberventil oder ein Membranventil ausgebildet ist.

13. Dosiersystem nach einem der Ansprüche 3 bis 12,
**dadurch gekennzeichnet,**
**dass** die Pumpe (18) aus einem in ein Schlauchsystem (14) integrierbaren separaten Pumpenteil (19) zum Einmalgebrauch und aus einem wieder verwendbaren von der Dosiersteuerung (4) steuerbaren Antrieb (20) besteht.

14. Dosiersystem nach Anspruch 13,
**dadurch gekennzeichnet,**
**dass** die Pumpe (18) einen auswechselbaren Schlauch einer Schlauchpumpe oder einen auswechselbaren Pumpenkopf einer Kreisel- oder Druckkolbenpumpe oder einer Membranpumpe als separates Pumpenteil (19) aufweist.

15. Dosiersystem nach einem der Ansprüche 1 bis 14,
**dadurch gekennzeichnet,**
**dass** eine das Gewicht des Behälters (2) kontrollierende Waage (9, 9') und/oder eine das Gewicht eines Zielbehälters (15), der das zu dosierende Medium aufnimmt, kontrollierende Waage (17) als Dosiersensoren vorgesehen sind.

16. Verfahren zum Dosieren eines in einem austauschbaren Behälter (2) eines Dosiersystems (1, 1', 1", 1"') angeordneten Mediums, das von einer Dosiersteuerung (4) gesteuert über ein mit dem Behälter (2) verbundenes Dosierventil (3, 3') einem Zielbehälter (15) zugeführt wird, wobei vor Beginn des Dosiervorganges maschinenlesbare Codierungen, die an austauschbaren mit dem Medium in Berührung kommenden und als Einwegteile ausgebildeten Systemkomponenten (2, 7, 10, 19) angeordnet sind, von einer Kommunikationseinheit (5) über jeweils eigene Leseverbindungen (22) ausgelesen und von der mit der Kommunikationseinheit (5) in Verbindung stehenden Dosiersteuerung (4) die Zulässigkeit der Verwendung der die Codierungen aufweisenden Systemkomponenten (2, 7, 10, 19) überprüft wird.

17. Verfahren nach Anspruch 16,
**dadurch gekennzeichnet,**
**dass** zur Überprüfung der Zulässigkeit von Systemkomponenten (2, 7, 10, 19) deren Codierungen von der Dosiersteuerung (4) mit in einem Systemkomponentenspeicher (21) und/oder einem Identifikationsspeicher (6) der Systemkomponenten (2, 7, 10, 19) und/oder in einer Datenbank abgelegten Daten verglichen werden.

18. Verfahren nach Anspruch 17,
**dadurch gekennzeichnet,**
**dass** bei unzulässigen Systemkomponenten (2, 7, 10, 19) der Dosiervorgang abgebrochen wird.

19. Verfahren nach Anspruch 18,
**dadurch gekennzeichnet,**
**dass** bei unzulässigen Systemkomponenten (2, 7, 10, 19) mindestens in dem den unzulässigen Systemkomponenten zugeordneten Speicher ein Sperrvermerk eingeschrieben wird.

20. Verfahren nach einem der Ansprüche 17 bis 19,
**dadurch gekennzeichnet,**
**dass** die Identifikationsdaten des Behälters (2) in dem Systemkomponentenspeicher (21) und/oder Identifikationsspeicher (6) des mit dem Behälter verbundenen Dosierventils (3, 3') abgelegt werden.

21. Verfahren nach einem der Ansprüche 17 bis 20,
**dadurch gekennzeichnet,**
**dass** Dosierinformationen über den Dosiervorgang in dem Systemkomponentenspeicher (21) und/oder Identifikationsspeicher (6) und/oder einer Datenbank abgelegt werden.

## Claims

1. A dosing system having a dosing control unit (4), at least one exchangeable container (2) containing a medium to be dosed, and a dosing valve (3, 3') that can be connected to the container (2),
wherein at least one part of the dosing valve (3, 3') that comes into contact with the medium is designed as an exchangeable system component (7, 10) and has a machine-readable code for identification purposes,
wherein the at least one container (2), as an exchangeable system component (2), has a machine-readable code for identification purposes, and
wherein the dosing control unit (4) is connected with a communication unit (5) to read the codes,
**characterized in that**
the exchangeable parts (2, 7, 10, 19) that come into contact with the medium are designed as disposable parts, and
that the communication unit (5) has a dedicated read connection (22) to each exchangeable system component (2, 7, 10, 19) or its code.

2. A dosing system according to Claim 1
**characterized in that**
a plurality of containers (2) are provided as exchangeable system components (2) that are fixedly connected with the part of the dosing valve (3, 3') that is assigned to them and that comes into contact with the medium,
wherein each of the containers (2) with the part of the dosing valve (3, 3') fixedly connected to them has only one machine-readable code for identification purposes.

3. A dosing system according to Claim 1 or 2,
**characterized in that**
a pump (18) is provided in which at least the part that comes into contact with the medium to be transported is designed as an exchangeable system component (19) and has a machine-readable code.

4. A dosing system according to any of Claims 1 to 3,
**characterized in that**
the dosing control unit (4) is connected to a system component memory (21) in which at least the codes of the exchangeable system components (2, 7, 10, 19) can be stored.

5. A dosing system according to Claim 4,
**characterized in that**
dosing information can be stored in the system component memory (21).

6. A dosing system according to any of Claims 1 to 5,
**characterized in that**
the coding takes the form of a bar code on a label.

7. A dosing system according to any of Claims 1 to 6,
**characterized in that**
the coding takes the form of an identification code stored in an identification memory (6).

8. A dosing system according to Claim 7,
**characterized in that**
the identification memory (6) having the code is writable via the communication unit (5).

9. A dosing system according to Claim 7 or 8,
**characterized in that**
the identification memory (6) is an EEPROM or a transponder.

10. A dosing system according to any of Claims 1 to 9,
**characterized in that**
the parts that come into contact with the medium are sterilizable.

11. A dosing system according to any of Claims 1 to 10,
**characterized in that**
the dosing valve (3, 3') consists of a separate, disposable valve part (7) that can be integrated into a tubing system, and of a reusable actuator (8) that can be controlled by the dosing control unit (4).

12. A dosing system according to any of Claims 1 to 11,
**characterized in that**
the dosing valve (3) is designed as a pinch valve, flap valve, slide valve or diaphragm valve.

13. A dosing system according to any of Claims 3 to 12,
**characterized in that**
the pump (18) consists of a separate, disposable pump part (19) that can be integrated into a tubing system (14), and a reusable drive (20) that can be controlled by the dosing control unit (4).

14. A dosing system according to Claim 13.
**characterized in that**
the pump (18) has a separate pump part (19) consisting of an exchangeable tube of a peristaltic pump, or an exchangeable pump head of a centrifugal or piston pump or of a diaphragm pump.

15. A dosing system according to any of Claims 1 to 14,
**characterized in that**
there are provided, as dosing sensors, a scale (9, 9') monitoring the weight of the container (2), and/or a scale (17) monitoring the weight of a target container (15) that receives the medium to be dosed.

16. A method for dosing a medium arranged in an exchangeable container (2) of a dosing system (1, 1', 1", 1"'), said medium being supplied to a target container (15) via a dosing valve (3, 3') connected to the container (2), under the control of a dosing control unit (4), wherein prior to the start of the dosing process machine-readable codes arranged on exchangeable system components (2, 7, 10, 19) that come into contact with the medium and that are designed as disposable parts, are read by a communication unit (5) via in each case dedicated read connections (22), and the permissibility of using the system components (2, 7, 10, 19) having the codes is verified by the dosing control unit (4) connected to the communication unit (5).

17. A method according to Claim 16
**characterized in that**
in order to verify the permissibility of using system components (2, 7, 10, 19), their codes are compared by the dosing control unit (4) with data stored in a system component memory (21) and/or in an identification memory (6) of the system components (2, 7, 10, 19) and/or in a database.

18. A method according to Claim 17,
**characterized in that**
in the case of non-permitted system components (2, 7, 10, 19) the dosing process is discontinued.

19. A method according to Claim 18,
**characterized in that**
in the case of non-permitted system components (2, 7, 10, 19) a blocking notice is written at least in the memory assigned to the non-permitted system components.

20. A method according to any of Claims 17 to 19,
**characterized in that**
the identification data of the container (2) are stored in the system component memory (21) and/or the identification memory (6) of the dosing valve (3, 3') connected with the container.

21. A method according to any of Claims 17 to 20,
**characterized in that**
dosing information regarding the dosing process is stored in the system component memory (21) and/or the identification memory (6) and/or a database.

## Revendications

1. Système de dosage équipé d'une unité de contrôle de dosage (4), d'au moins un récipient remplaçable (2) contenant un fluide à doser et d'une valve doseuse (3, 3') pouvant être reliée au récipient (2),
dans lequel au moins une partie de la valve doseuse (3, 3') qui entre en contact avec le fluide est conçue comme un composant remplaçable du système (7, 10) et est munie d'un code lisible par machine en vue de son identification,
dans lequel le ou les récipients (2) conçus comme des composants remplaçables du système (2) sont munis d'un code lisible par machine en vue de leur identification, et
dans lequel l'unité de contrôle de dosage (4) est reliée à une unité de communication (5) afin de lire les codes,
**caractérisé en ce que**
les pièces remplaçables (2, 7, 10, 19) qui entrent en contact avec le fluide sont conçues comme des pièces jetables et que
l'unité de communication (5) dispose d'une connexion de lecture dédiée (22) avec chaque composant remplaçable du système (2, 7, 10, 19) ou avec son code.

2. Système de dosage selon la Revendication 1,
**caractérisé en ce que**
une pluralité de récipients (2) sont prévus en tant que composants remplaçables du système (2) et sont connectés de façon fixe à la partie de la valve doseuse (3, 3') qui leur est affectée et qui entre en contact avec le fluide,
dans lequel chacun des récipients (2) et la partie de la valve doseuse (3, 3') à laquelle il est fixé est équipé d'un seul code lisible par machine en vue de son identification.

3. Système de dosage selon la Revendication 1 ou 2,
**caractérisé en ce que**
une pompe (18) est prévue, dans laquelle au moins la partie qui entre en contact avec le fluide à transporter est conçue comme un composant remplaçable du système (19) et munie d'un code lisible par machine.

4. Système de dosage selon l'une quelconque des Revendications 1 à 3,
**caractérisé en ce que**
l'unité de contrôle de dosage (4) est reliée à une mémoire de composants du système (21), dans laquelle il est possible de stocker au minimum les codes des composants remplaçables du système (2, 7, 10, 19).

5. Système de dosage selon la Revendication 4,
**caractérisé en ce que**
des informations de dosage peuvent être stockées dans la mémoire de composants du système (21).

6. Système de dosage selon l'une quelconque des Revendications 1 à 5,
**caractérisé en ce que**
le code se présente sous la forme d'un code-barres inscrit sur une étiquette.

7. Système de dosage selon l'une quelconque des Revendications 1 à 6,
**caractérisé en ce que**
le code se présente sous la forme d'un code d'identification stocké dans une mémoire d'identification (6).

8. Système de dosage selon la Revendication 7,
**caractérisé en ce que**
la mémoire d'identification (6) contenant le code est accessible en écriture via l'unité de communication (5).

9. Système de dosage selon la Revendication 7 ou 8,
**caractérisé en ce que**
la mémoire d'identification (6) est une mémoire EEPROM ou un transpondeur.

10. Système de dosage selon l'une quelconque des Revendications 1 à 9,
**caractérisé en ce que**
les pièces qui entrent en contact avec le fluide sont stérilisables.

11. Système de dosage selon l'une quelconque des revendications 1 à 10,
**caractérisé en ce que**
la valve doseuse (3, 3') se compose d'une section de vanne séparée et jetable (7) pouvant être intégrée dans un système de tuyaux et d'un actionneur (8) réutilisable pouvant être commandé par l'unité de contrôle de dosage (4).

12. Système de dosage selon l'une quelconque des Revendications 1 à 11,
**caractérisé en ce que**
la vanne doseuse (3) est conçue comme une vanne à étranglement, une vanne à clapet, une vanne à tiroir ou une vanne à membrane.

13. Système de dosage selon l'une quelconque des Revendications 3 à 12,
**caractérisé en ce que**
la pompe (18) se compose d'une section de pompe séparée et jetable (19) pouvant être intégrée dans un système de tuyaux (14) et d'un entraînement (20) réutilisable pouvant être commandé par l'unité de contrôle de dosage (4).

14. Système de dosage selon la Revendication 13,
**caractérisé en ce que**
la pompe (18) est équipée d'une section de pompe séparée (19) constituée d'un tuyau remplaçable de pompe péristaltique ou d'une tête de pompe remplaçable de pompe centrifuge ou de pompe à piston ou d'une pompe à membrane.

15. Système de dosage selon l'une quelconque des Revendications 1 à 14,
**caractérisé en ce que**
une balance (9, 9') contrôlant le poids du récipient (2), et/ou une balance (17) contrôlant le poids d'un récipient cible (15) recevant le fluide à doser est/sont prévue(s) en tant que capteurs de dosage.

16. Procédé de dosage d'un fluide placé dans un récipient remplaçable (2) d'un système de dosage (1, 1', 1", 1"'), le fluide étant transporté jusqu'à un récipient cible (15) via une valve doseuse (3, 3') reliée au récipient (2) sous le contrôle d'une unité de contrôle de dosage (4), où, avant le début du procédé de dosage, les codes lisibles par machine apposés sur les composants remplaçables du système (2, 7, 10, 19) conçus comme des pièces jetables qui entrent en contact avec le fluide sont lus dans chaque cas par une unité de communication (5) au moyen de leur connexion de lecture dédiée (22) et l'unité de contrôle de dosage (4) reliée à l'unité de communication (5) vérifie l'autorisation d'utilisation des composants du système (2, 7, 10, 19) munis des codes.

17. Procédé selon la Revendication 16,
**caractérisé en ce que**
pour vérifier l'autorisation des composants du système (2, 7, 10, 19), l'unité de contrôle de dosage (4) compare leurs codes avec les données stockées dans une mémoire de composants du système (21) et/ou dans une mémoire d'identification (6) des composants du système (2, 7, 10, 19) et/ou dans une base de données.

18. Procédé selon la Revendication 17,
**caractérisé en ce que**
si les composants du système (2, 7, 10, 19) ne sont pas autorisés, le procédé de dosage est interrompu.

19. Procédé selon la Revendication 18,
**caractérisé en ce que**
si les composants du système (2, 7, 10, 19) ne sont pas autorisés, un avis de blocage est enregistré au moins dans la mémoire dédiée aux composants du système non autorisés.

20. Procédé selon l'une quelconque des Revendications 17 à 19,
**caractérisé en ce que**
les données d'identification du récipient (2) sont stockées dans la mémoire de composants du système (21) et/ou dans la mémoire d'identification (6) de la valve doseuse (3, 3') reliée au récipient.

21. Procédé selon l'une quelconque des Revendications 17 à 20,
**caractérisé en ce que**
les informations de dosage concernant le procédé de dosage sont stockées dans la mémoire de composants du système (21) et/ou dans la mémoire d'identification (6) et/ou dans une base de données.
